# EUROPÄISCHE PATENTSCHRIFT

(11) **EP 3 988 762 B1**
(45) Veröffentlichungstag und Bekanntmachung des Hinweises auf die Patenterteilung: **01.05.2024**
(21) Anmeldenummer: 21200650.6
(22) Anmeldetag: 04.10.2021
(51) Int. Cl.: F01C 21/00, F04B 39/00, F04B 39/12, F04C 29/06, F04D 29/40, F04D 29/60, F04D 29/66

(54) **KOMPRESSORGEHÄUSE, INSBESONDERE FÜR EINE WÄRMEPUMPE, MIT SCHWINGUNGSARMER HALTERUNG**
COMPRESSOR HOUSING, IN PARTICULAR FOR A HEAT PUMP, WITH LOW VIBRATION HOLDER
CARTER DU COMPRESSEUR, EN PARTICULIER POUR UNE POMPE À CHALEUR, POURVU DE FIXATION À FAIBLES VIBRATIONS

(30) Priorität: 20.10.2020 DE 102020127543
(43) Veröffentlichungstag der Anmeldung: 27.04.2022
(73) Patentinhaber: Vaillant GmbH, 42859 Remscheid (DE)
(72) Erfinder: Sobotta, Stefan, 44227 Dortmund (DE); Andreas Veiser, Andreas, 40627 Düsseldorf (DE); Jahr, Norbert, 42897 Remscheid (DE); Wahl, Tim, 42107 Wuppertal (DE)
(74) Vertreter: Popp, Carsten

(56) Entgegenhaltungen:
- EP-A2- 1 004 771
- DE-A1-102015 206 117
- DE-B- 1 189 568

## Beschreibung

Die Erfindung betrifft das Gebiet der Kompressoren, insbesondere für Wärmepumpen und dergleichen. Elektrisch betriebene Kompressoren sind für den Einsatz in Klima-/ Kältetechnik und Wärmepumpen bekannt. Ein solcher Kompressor hat die Aufgabe ein Gas (Kältemittel) von einem niedrigen Druck auf einen höheren Druck zu komprimieren. Bei diesem Vorgang steigt die Temperatur des Gases. Solche Kompressoren sind in den meisten Fällen mit einem zylindrischen Gehäuse ausgestattet und werden aufrecht, d. h. mit senkrecht stehender Zylinderachse, montiert. Dazu wird an ihrem unteren Ende eine Halterung angebracht, meist angeschweißt, die drei oder mehr Füße oder Auflagestellen aufweist. Mit diesen Füßen oder Auflagestellen wird der Kompressor, im Allgemeinen unter Zwischenschaltung von Dämpfungselementen, insbesondere aus Gummi, an einer Grundplatte oder anderen Strukturen befestigt. Die Dämpfungselemente dienen dazu, möglichst wenig Schwingungen des Kompressors, der beim Betrieb immer gewisse Schwingungen seines Gehäuses verursacht, auf die Grundplatte oder andere Strukturen zu übertragen. Da Schwingungen von Strukturen Körperschall und daraus Luftschall bewirken können, ist die Übertragung von Schwingungen unerwünscht, insbesondere bei Wärmepumpen, die in oder in der Nähe von Gebäuden angeordnet sind.

Die DE 10 2015 206 117 A1 offenbart ein Haushaltsgerät, aufweisend eine Wärmepumpe mit einem Antrieb, der über mehrere elastische Schwingungsdämpfungskörper mit einem Träger verbunden ist. Die Schwingungsdämpfungskörper sind jeweils über eine erste Kontaktfläche flächig mit einer Auflagefläche des Antriebs und über eine zweite Kontaktfläche flächig mit einer Auflagefläche des Trägers verbunden. Der seitliche Versatz und die Schrägstellung der Auflageflächen und damit auch des mindestens einen Schwingungsdämpfungskörpers sorgen für eine seitliche Abstützung der Antriebseinheit und ermöglichen so deren selektive steife Lagerung, ohne auf steife Schwingungsdämpfungskörper zugreifen zu müssen.

Trotz der Dämpfungselemente kommt es oft zu einer unerwünschten Übertragung von Vibrationen, die unerwünschte Geräuschbildung und Luftschallabstrahlung bewirken, insbesondere wenn die Vibrationen auf ein großflächiges Bauteil, beispielsweise eine Bodenplatte einer Wärmepumpe, übertragen werden.

Aufgabe der vorliegenden Erfindung ist, die eingangs genannten Probleme wenigstens teilweise zu beseitigen und insbesondere die Schaffung einer Halterung für einen Kompressor, die eine Einleitung von Vibrationen in benachbarte Bauteile oder Strukturen verhindert oder wenigstens vermindert.

Zur Lösung dieser Aufgabe dienen ein Kompressor mit einer Halterung und ein Verfahren zur Halterung eines Kompressors gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit der Zeichnung, veranschaulicht die Erfindung und gibt bevorzugte Ausführungsbeispiele an.

Hierzu trägt ein Kompressor mit einem Gehäuse für eine Aufstellung mit senkrechter Zylinderachse bei, wobei das Gehäuse ein oberes und ein unteres Ende und einen zylindrischen Zwischenbereich mit einer Zylinderachse aufweist. Ferner ist eine Halterung vorgesehen, die mit dem Gehäuse im zylindrischen Zwischenbereich verbunden ist, sich von dort bis unterhalb des unteren Endes erstreckt und in drei, vier oder mehr Füßen oder einem Auflagebereich mit drei, vier oder mehr Auflageflächen endet.

Genaue Untersuchungen und Betrachtungen haben gezeigt, dass ein Kompressor bei typischen Ansteuerungsfrequenzen Schwingungen ausführt, bei denen die größten Amplituden an den Enden des Gehäuses liegen, während etwa in der Mitte des Zwischenbereiches eine Kompressor-Ruhelinie liegt, in der die geringsten Schwingungsamplituden festgestellt werden. Diesen Effekt macht sich die Erfindung zu Nutze, indem der Kompressor gerade in dem Zwischenbereich gehaltert wird.

Die Halterung ist in der Mitte des Zwischenbereiches mit dem Gehäuse verbunden. So lässt sich eine Stabile Halterung mit geringer Vibrationsübertragung verwirklichen.

In einer bevorzugten Ausführungsform weist die Halterung einen Kragen (oder Gürtel) um den Zwischenbereich auf, von dem ausgehend Stützen nach unten führen, die in Füßen oder Auflageflächen enden. Ein Kragen oder Gürtel lässt sich ohne Schädigung der Stabilität um ein zylindrisches Gehäuse spannen und eignet sich besonders gut für die Befestigung von Stützen. Die direkte Befestigung der Stützen an dem Gehäuse in einem Gürtelbereich ist aber grundsätzlich auch möglich. Alle Teile, die den Kompressor tragen und/oder mit dem Untergrund verbinden, werden zusammen als Halterung bezeichnet.

Besonders günstig ist es, wenn der Kragen in seiner Höhe verstellbar an dem Gehäuse befestigt werden kann. Da die Schwingungseigenschaften des Gehäuses auch von daran angeschlossener Verrohrung oder daran befestigten anderen Bauteile abhängt, kann durch eine Veränderung der Höhe des Kragens am Gehäuse (meist nur um wenige Zentimeter) die günstigste Höhe gewählt werden.

Jede Halterung, die im zylindrischen Zwischenbereich angreift, verringert die Übertragung von Vibrationen, aber bevorzugt liegt die Verbindung von Gehäuse und Halterung in einem schwingungsarmen Teil des Zwischenbereiches (in der Nähe der Kompressor-Ruhelinie), der durch Versuche oder Berechnungen ermittelt werden kann.

Die Halterung kann so gestaltet und dimensioniert sein, dass sie den Kompressor und daran aufgehängte weitere Bauteile standfest mit einem Untergrund verbinden kann. Schon die Befestigung der Halterung an der Peripherie des zylindrischen Gehäuses und in der Nähe des Schwerpunktes des Kompressors führt zu einer höheren Standfestigkeit gegenüber bekannten Befestigungen. Dazu kommt, dass die Stützen schräg nach außen (und nach unten) geführt sein können, wodurch die Standfestigkeit weiter erhöht wird.

Auch bei einer bevorzugten Ausgestaltung sind die Füße oder Auflageflächen über elastische Elemente mit einem Untergrund oder einer anderen Auflagestruktur verbindbar, damit auch eventuell noch übertragene Vibrationen gedämpft werden.

Gemäß einem weiteren Aspekt wird auch ein Verfahren zur Halterung eines Kompressors mit einem Gehäuse, das ein oberes und ein unteres Ende und einen zylindrischen Zwischenbereich mit einer Zylinderachse aufweist, bei einer Aufstellung mit senkrechter Zylinderachse vorgeschlagen. Dabei wird das Gehäuse mit der Halterung nur in dem zylindrischen Zwischenbereich verbunden und die Halterung über mindestens drei Füße oder Auflagebereiche unter Zwischenschaltung von Dämpfungselementen mit einem Untergrund oder einer anderen Struktur verbunden.

Dabei werden die Schwingungseigenschaften des Kompressors ermittelt und die Halterung im Bereich einer Kompressor-Ruhelinie einer Hauptschwingung des Gehäuses mit diesem verbunden. Je nach eventuell in angrenzenden Strukturen anregbaren Resonanzen ist auch eine nachträgliche Veränderung der Lage des Kragens/Gürtels im zylindrischen Zwischenbereich sinnvoll.

Ein schematisches Ausführungsbeispiel der Erfindung, auf das diese jedoch nicht beschränkt ist, und die Funktionsweise des Verfahrens werden im Folgenden anhand der Zeichnung näher erläutert. Es zeigen:
- Fig. 1:: schematisch eine Vorderansicht eines Kompressors mit einer Halterung und
- Fig. 2: schematisch eine Seitenansicht eines Kompressors mit einer Halterung.

Fig. 1 zeigt eine Vorderansicht und Fig. 2 eine Seitenansicht eines Kompressors 1 mit einem Gehäuse 2, welches ein oberes Ende 3 und ein unteres Ende 4 hat. Dazwischen liegt ein zylindrischer Zwischenbereich 5 mit einer Zylinderachse 6. Solche Kompressoren werden typischerweise senkrecht, also mit senkrecht stehender Zylinderachse 6 aufgestellt. Während im Stand der Technik bei Kompressoren, Druckbehältern und Ähnlichem im Allgemeinen Füße oder eine Halterung im Bereich des unteren Endes vorhanden sind, ist erfindungsgemäß eine andersartige Halterung 8 vorgesehen. Hierbei gibt es eine Art Kragen oder Gürtel 9, der einen schwingungsarmen Teil 7 des zylindrischen Zwischenbereiches 5 umgibt. Von diesem gehen Stützen 10 nach unten, die in Füßen 11 enden. Diese Füße 11 können in über elastische Elemente 12, insbesondere aus Gummi oder dergleichen, auf einem Untergrund oder einer Auflagestruktur 14 befestigt werden. Typischerweise erfolgt eine Befestigung mit Halteschrauben 13. Im Ausführungsbeispiel sind aus Symmetriegründen vier Füße 11 vorgesehen, es ist aber auch möglich nur drei oder auch mehr als vier Füße vorzusehen. Grundsätzlich können die Stützen durch nicht dargestellte Verbindungen untereinander stabilisiert oder durch eine nicht dargestellte Platte unten miteinander verbunden sein, wobei dann die Platte eine Auflage bildet, die an drei oder mehr an geeigneten Stellen Auflageflächen aufweist.

Der Kompresser 1 weist im vorliegenden Fall außen befestigte weitere Bauteile 16 (z. B. einen Flüssigkeitsabscheider, einen Elektroanschluss etc.) auf, deren Gewicht und Lage bei der Dimensionierung und Anbringung der Halterung 8 berücksichtigt wird. Auch eine Verrohrung 18 (üblicherweise mindestens ein Eintrittsrohr für Kältemittel unter niedrigem Druck und ein Austrittsrohr für Kältemittel unter hohem Druck) des Kompressors 1 wird dabei einbezogen, insbesondere auch bei einer Betrachtung des Schwingungsverhaltens des Gehäuses 2. Durch Berechnungen und/oder Versuche lässt sich eine Kompressor-Ruhelinie 15 (bzw. Ruheebene) ermitteln, entlang derer das Gehäuse die geringste Schwingungsamplitude (meist für eine Schwingung erster oder zweiter Ordnung) bei üblichen Anregungsfrequenzen zwischen 50 und 400 kHz [Kilohertz], insbesondere 120 und 240 kHz, aufweist. In der Umgebung dieser Kompressor-Ruhelinie 15 liegt der schwingungsarme Teil 7 des zylindrischen Zwischenbereiches 15, so dass dort die günstigste Lage für den Kragen (Gürtel) 9 der Halterung 8 ist. Grundsätzlich könnten die Stützen 10 auch ohne tatsächlich vorhandenen Kragen 9 an dem Gehäuse befestigt, z. b. angeschweißt, werden (in einem umlaufenden Gürtelbereich), jedoch wird dies bei zylindrischen Behältern meist vermieden. Dafür kann ein Kragen 9, durch eine nicht dargestellte Spannvorrichtung befestigt und in unterschiedlichen Höhen montiert werden. Die Füße 11 müssen zusammen mit den elastischen Elementen 12 nur tiefer enden als das untere Ende 4 des Gehäuses 1.

Die vorliegende Erfindung erlaubt es, einen Kompressor schwingungsarm zu halten, so dass bei seinem Betrieb kaum Schwingungen auf andere Strukturen übertragen werden, die einen unerwünschten Luftschall erzeugen könnten.

### Bezugszeichenliste

- 1: Kompressor
- 2: Gehäuse
- 3: Oberes Ende des Gehäuses
- 4: Unteres Ende des Gehäuses
- 5: Zylindrischer Zwischenbereich
- 6: Zylinderachse des Zwischenbereiches
- 7: Schwingungsarmer Teil des Zwischenbereiches
- 8: Halterung
- 9: Kragen / Gürtel
- 10: Stütze
- 11: Fuß, Auflagefläche
- 12: Elastisches Element bzw. Dämpfungselement

- 13: Halteschraube
- 14: Untergrund / Auflagestruktur
- 15: Kompressor-Ruhelinie
- 16: Weiteres Bauteil
- 17: Tragöse
- 18: Verrohrung

## Patentansprüche

1. Kompressor (1) mit einem Gehäuse (2), das ein oberes Ende (3) und ein unteres Ende (4) und einen zylindrischen Zwischenbereich (5) mit einer Zylinderachse (6) aufweist, für eine Aufstellung mit senkrechter Zylinderachse (6), **dadurch gekennzeichnet, dass** eine Halterung (8) vorhanden ist, die mit dem Gehäuse (2) in der Mitte des zylindrischen Zwischenbereichs (5) verbunden ist, in der bei einer Hauptschwingung des Gehäuses (2) die geringsten Schwingungsamplituden liegen, sich von dort bis unterhalb des unteren Endes (4) erstreckt und in drei, vier oder mehr Füßen (11) oder einem Auflagebereich mit drei, vier oder mehr Auflageflächen endet.

2. Kompressor (1) nach Anspruch 1, wobei die Halterung (8) einen Kragen (9) um den Zwischenbereich (5) aufweist, von dem ausgehend Stützen (10) nach unten führen, die in Füßen (11) oder Auflageflächen enden.

3. Kompressor (1) nach Anspruch 2, wobei der Kragen (9) in seiner Höhe verstellbar an dem Gehäuse (2) befestigt werden kann.

4. Kompressor (1) nach einem der vorhergehenden Ansprüche, wobei die Verbindung von Gehäuse (2) und Halterung (8) in einem schwingungsarmen Teil (7) des Zwischenbereiches (5) liegt.

5. Kompressor (1) nach einem der vorhergehenden Ansprüche, wobei die Halterung (8) gestaltet und dimensioniert ist, den Kompressor (1) und daran aufgehängte weitere Bauteile (16) standfest mit einem Untergrund (14) zu verbinden.

6. Kompressor (1) nach einem der vorhergehenden Ansprüche, wobei die Füße (11) oder Auflageflächen über elastische Elemente (12) mit einem Untergrund (14) oder einer anderen Auflagestruktur verbindbar sind.

7. Verfahren zur Halterung eines Kompressors (1) mit einem Gehäuse (2), das ein oberes (3) und ein unteres (4) Ende und einen zylindrischen Zwischenbereich (5) mit einer Zylinderachse (6) aufweist, bei einer Aufstellung mit senkrechter Zylinderachse (6), **dadurch gekennzeichnet, dass** das Gehäuse (2) mit der Halterung (8) nur in dem zylindrischen Zwischenbereich (5) verbunden wird und die Halterung (8) über mindestens drei Füße (11) oder Auflagebereiche unter Zwischenschaltung von Dämpfungselementen (12) mit einem Untergrund (14) oder einer Auflagestruktur verbunden wird, wobei die Schwingungseigenschaften des Kompressors (1) ermittelt und die Halterung (8) im Bereich einer Kompressor-Ruhelinie (15) einer Hauptschwingung des Gehäuses (2) mit diesem verbunden wird.

## Claims

1. Compressor (1) having a housing (2) which has an upper end (3) and a lower end (4) and a cylindrical intermediate region (5) having a cylinder axis (6), for a setup with perpendicular cylinder axis (6), **characterised in that** a holder (8) is present which is connected to the housing (2) in the middle of the cylindrical intermediate region (5), in which, during a main vibration of the housing (2), are the smallest vibration amplitudes, which extends from there until below the lower end (4) and culminates in three, four or more feet (11) or a bearing region having three, four or more bearing surfaces.

2. Compressor (1) according to claim 1, wherein the holder (8) has a collar (9) around the intermediate region (5), starting from which supports (10) lead downwards which culminate in feet (11) or bearing surfaces.

3. Compressor (1) according to claim 2, wherein the collar (9) can be fixed to the housing (2) so as to be height-adjustable.

4. Compressor (1) according to any of the preceding claims, wherein the connection between housing (2) and holder (8) is situated in a low-vibration part (7) of the intermediate region (5).

5. Compressor (1) according to any of the preceding claims, wherein the holder (8) is designed and dimensioned so as to connect the compressor (1) and further components (16) suspended thereon in a stable manner with a substrate (14).

6. Compressor (1) according to any of the preceding claims, wherein the feet (11) or bearing surfaces can be connected to a substrate (14) or another bearing structure via elastic elements (12).

7. Method for holding a compressor (1) having a housing (2), which has an upper (3) and a lower (4) end and a cylindrical intermediate region (5) having a cylinder axis (6), in the case of a setup with perpendicular cylinder axis (6), **characterised in that** the housing (2) is connected to the holder (8) only in the cylindrical intermediate region (5) and the holder (8) is connected via at least three feet (11) or bearing regions, with the interposition of damping elements (12), to a substrate (14) or a bearing structure, wherein the vibratory characteristics of the compressor (1) are determined and the holder (8) is connected with the housing (2) in the region of a compressor resting line (15) of a main vibration of the housing.

## Revendications

1. Compresseur (1) avec un boîtier (2) qui présente une extrémité supérieure (3) et une extrémité inférieure (4) et une zone intermédiaire (5) cylindrique avec un axe de cylindre (6) pour une installation avec un axe de cylindre (6) perpendiculaire, **caractérisé en ce qu'**un support (8) est présent, support qui est relié au boîtier (2) au milieu de la zone intermédiaire (5) cylindrique, dans laquelle se trouvent les amplitudes d'oscillation les plus faibles lors d'une oscillation principale du boîtier (2), s'étend de là jusqu'en dessous de l'extrémité inférieure (4) et se termine dans trois, quatre pieds (11) ou plus ou une zone d'appui avec trois, quatre surfaces d'appui ou plus.

2. Compresseur (1) selon la revendication 1, dans lequel le support (8) présente un collet (9) autour de la zone intermédiaire (5), de laquelle des appuis (10) mènent vers le bas qui se terminent dans des pieds (11) ou surfaces d'appui.

3. Compresseur (1) selon la revendication 2, dans lequel le collet (9) peut être fixé de manière réglable dans sa hauteur au niveau du boîtier (2).

4. Compresseur (1) selon l'une quelconque des revendications précédentes, dans lequel la liaison du boîtier (2) et du support (8) se trouve dans une partie (7) à faible oscillation de la zone intermédiaire (5).

5. Compresseur (1) selon l'une quelconque des revendications précédentes, dans lequel le support (8) est conçu et dimensionné afin de relier le compresseur (1) et d'autres composants (16) suspendus sur celui-ci de manière stable à un sol (14).

6. Compresseur (1) selon l'une quelconque des revendications précédentes, dans lequel les pieds (11) ou surfaces d'appui peuvent être reliés par le biais d'éléments (12) élastiques à un sol (14) ou une autre structure d'appui.

7. Procédé de support d'un compresseur (1) avec un boîtier (2) qui présente une extrémité supérieure (3) et une extrémité inférieure (4) et une zone intermédiaire (5) cylindrique avec un axe de cylindre (6), pour une installation avec un axe de cylindre (6) perpendiculaire, **caractérisé en ce que** le boîtier (2) est relié au support (8) uniquement dans la zone intermédiaire (5) cylindrique et le support (8) est relié avec un sol (14) ou une structure d'appui par le biais d'au moins trois pieds (11) ou zones d'appui en intercalant des éléments d'amortissement (12), dans lequel les propriétés d'oscillation du compresseur (1) sont calculées et le support (8) est relié au boîtier dans la zone d'une ligne de repos de compresseur (15) d'une oscillation principale du boîtier (2).
